# FASCICULE DE BREVET EUROPEEN

(11) **EP 4 034 272 B1**
(45) Date de publication et mention de la délivrance du brevet: **03.01.2024**
(21) Numéro de dépôt: 20775876.4
(22) Date de dépôt: 25.09.2020
(51) Int. Cl.: A63G 21/20, A63G 21/22

(54) **POULIE A DÉFILEMENT EN SENS UNIQUE**
RIEMENSCHEIBE MIT BEWEGUNG IN EINE RICHTUNG
PULLEY WITH SINGLE-DIRECTION TRAVEL

(30) Priorité: 25.09.2019 FR 1910602
(43) Date de publication de la demande: 03.08.2022
(73) Titulaire: Zedel, 38920 Crolles (FR)
(72) Inventeur: QUILLARD, Christophe, 38320 Eybens (FR); VUILLERMOZ, Benoît, 38400 SAINT MARTIN D'HERES (FR); MAURICE, Alain, 38660 Saint Hilaire du Touvet (FR)
(74) Mandataire: Talbot, Alexandre
(86) Numéro de dépôt international: PCT/EP2020/076997
(87) Numéro de publication internationale: WO 2021/058796

(56) Documents cités:
- WO-A1-2014/123750
- JP-U- S50 138 172
- US-A1- 2013 220 743
- US-A1- 2016 355 197

## Description

### Domaine technique

L'invention est relative à une poulie.

### Technique antérieure

Dans les parcs aventures, la descente le long d'une tyrolienne est une activité recherchée. Le pratiquant installe la poulie sur un câble de manière à glisser le long du câble depuis la zone de départ jusqu'à la zone d'arrivée.

La tension appliquée sur le câble entre la zone de départ et la zone d'arrivée est configurée pour qu'un utilisateur de poids moyen puisse atteindre la zone d'arrivée avec un élan faible. La tension appliquée sur le câble est assez faible pour qu'une zone de mou existe juste avant la zone d'arrivée.

Il en résulte que le câble remonte à proximité de la zone d'arrivée et le pratiquant remonte le long du câble grâce à la vitesse acquise durant la descente. Cependant, lorsque le pratiquant n'est pas assez lourd, la vitesse acquise n'est pas suffisante pour que ce dernier atteigne la zone d'arrivée. Il en résulte que la poulie ralentit au fur et à mesure qu'elle se rapproche de la zone d'arrivée jusqu'à ce qu'elle s'immobilise puis se déplace dans l'autre sens.

Pour éviter ce désagrément et faciliter la récupération du pratiquant, il est particulièrement avantageux de prévoir une poulie qui est munie d'un système anti-retour. Le système anti-retour est configuré pour autoriser la circulation de la poulie sur le câble selon un premier sens de circulation et pour empêcher la circulation dans l'autre sens.

Une telle poulie est décrite dans le document US 2016/0355197 qui prévoit l'utilisation d'une came rotative. En circulation le long du câble, l'axe de rotation de la came est sensiblement horizontal et perpendiculaire à l'axe longitudinal du câble.

Lors de la circulation de la poulie en sens avant, le frottement entre le câble et came fait que la came se soulève pour glisser le long du câble. Lorsque la poulie est soumise à une force qui l'incite à se déplacer en sens arrière, la came n'est pas incitée à se soulever par rapport au câble. Au contraire, la surface de contact entre la came et le câble augmente ce qui augmente le frottement entre la came et le câble. La came est conformée de manière autobloquante de manière à bloquer la poulie et ainsi empêcher un déplacement en sens arrière. La came soulève le réa arrière de la poulie. Il apparait que cette construction n'est pas aussi simple à mettre qu'il n'y parait de sorte que l'efficacité de la came est fortement dépendante du diamètre du câble associé. Comme il existe de nombreux standards de diamètres de câble entre 12 et 13mm, le fonctionnement de la poulie varie de manière non négligeable d'une installation à une autre.

Une autre configuration a été proposée par la société BORNACK qui commercialise une poulie ayant un galet configuré pour ne tourner que dans un seul sens. Cette solution n'est pas intéressante car elle est couteuse et fortement dépendante du frottement qui existe entre le câble et le galet, c'est-à-dire qu'il est très difficile voire impossible d'avoir un blocage efficace au moyen d'un galet qui glisse le long du câble.

### Objet de l'invention

Un objet de l'invention consiste à prévoir une poulie munie d'un système anti-retour qui est facile à mettre entre oeuvre, économique tout en assurant un blocage efficace de la poulie en sens arrière. A cet effet, la poulie comporte :
- une paire de réas disposés en ligne, la paire de réas possédant des gorges définissant un axe de circulation du câble dans la poulie et correspondant à l'axe longitudinal du câble,
- un bloqueur mobile entre une première position autorisant le déplacement de la poulie selon l'axe longitudinal du câble selon un premier sens et une deuxième position empêchant le déplacement de la poulie selon un deuxième sens opposé, le bloqueur définissant une rainure destinée à coopérer avec le câble, la rainure comportant des première et deuxième parois latérales opposées reliées par une paroi de fond, le bloqueur étant disposé de sorte que l'axe de circulation du câble passe entre les deux parois latérales.

La poulie est remarquable en ce qu'au moins la première paroi latérale est mobile selon l'axe de circulation du câble et en ce que le déplacement du bloqueur entre la première position et la deuxième position correspond à un déplacement de la première paroi latérale selon le deuxième sens pour décaler les première et deuxième parois latérales le long de l'axe de circulation du câble et bloquer la poulie sur le câble par arc-boutement.

Dans un développement, le bloqueur est monté libre selon une direction perpendiculaire à l'axe de circulation du câble et perpendiculaire aux axes de rotation des réas, le poids du bloqueur entrainant une des parois latérales de la rainure ou la paroi de fond vers l'axe de circulation du câble.

De manière avantageuse, le bloqueur est agencé de sorte que le poids du bloqueur rapproche la paroi de fond et l'axe de circulation du câble.

Préférentiellement, la première et la deuxième parois latérales sont montées mobiles selon l'axe de circulation du câble, lorsque le bloqueur se déplace depuis la première position jusqu'à la deuxième position, la distance de déplacement de la première paroi latérale est supérieure à la distance de déplacement de la deuxième distance selon l'axe de circulation du câble.

Dans un mode de réalisation particulier, la poulie est configurée pour coopérer avec un câble d'un premier diamètre et dans laquelle la distance de séparation entre les première et deuxième parois latérales est supérieure au premier diamètre au moins sur une hauteur supérieure à la moitié du premier diamètre de sorte que les première et deuxième parois latérales soient séparées par un diamètre du câble dans la première position et dans la deuxième position.

Avantageusement, la poulie comporte un boitier logeant le bloqueur, le boitier définissant des butées limitant le déplacement de la première paroi latérale et de la deuxième paroi latérale selon l'axe de circulation du câble dans le premier sens.

Dans une configuration préférentielle, le boitier et le bloqueur définissent un jeu fonctionnel selon une direction passant par les deux parois latérales de la rainure et l'axe de circulation du câble.

Préférentiellement, le boitier et le bloqueur définissent un jeu fonctionnel selon une direction passant par la paroi de fond et l'axe de circulation du câble.

Dans un autre développement, le bloqueur est monté amovible par rapport au boitier.

De manière préférentielle, le boitier interdit la rotation du bloqueur autour d'un axe de rotation parallèle aux axes de rotation des réas.

Dans un mode de réalisation particulier, le boitier est monté immobile par rapport à un étrier de support supportant les réas lorsque le bloqueur se déplace entre la première et la deuxième positions.

Dans une configuration avantageuse, le boitier est monté amovible par rapport à un étrier de support supportant les réas.

Préférentiellement, le boitier définit des première et troisième butés limitant le déplacement de la première paroi latérale du bloqueur selon l'axe de circulation du câble et des deuxième et quatrième butés limitant le déplacement de la deuxième paroi latérale du bloqueur selon l'axe de circulation du câble, la distance entre les deuxième et quatrième butées étant inférieure à la distance entre les première et troisième butées selon l'axe de circulation du câble.

Dans un autre développement, le boitier définit des première et deuxième butées configurées pour former un plan d'appui du bloqueur dans la première position perpendiculaire à l'axe de circulation

### Description sommaire des dessins

D'autres avantages et caractéristiques ressortiront plus clairement de la description qui va suivre de modes particuliers de réalisation et de mise en oeuvre de l'invention donnés à titre d'exemples non limitatifs et représentés aux dessins annexés, dans lesquels :
la figure 1 illustre, de manière schématique, en perspective, un premier mode de réalisation d'une poulie avec un dispositif anti-retour ;
la figure 2 illustre, de manière schématique, en perspective, un second mode de réalisation d'une poulie avec un dispositif anti-retour ;
la figure 3 illustre, de manière schématique, une poulie avec une vue éclatée du dispositif anti-retour ;
la figure 4 illustre, de manière schématique, en vue de coupe selon le plan A-A au niveau du dispositif anti-retour ;
la figure 5 illustre, de manière schématique, en vue de côté une poulie munie d'un dispositif anti-retour ;
la figure 6 représente, de manière schématique, en vue de dessus et en coupe dans le dispositif anti-retour selon le plan B-B, une poulie dont le dispositif anti-retour est dans une position de circulation ;
la figure 7 représente, de manière schématique, en vue de dessus et en coupe dans le dispositif anti-retour selon le plan B-B, une poulie dont le dispositif anti-retour est dans une position de blocage,
la figure 8 représente, de manière schématique, en vue de face, une poulie dont le dispositif anti-retour est dans une position autorisant le déplacement, le câble étant sensiblement rectiligne,
la figure 9 illustre, de manière schématique, en vue de côté et en coupe dans le dispositif anti-retour selon un plan C-C, une poulie munie d'un dispositif anti-retour dans une position autorisant le déplacement, le câble étant sensiblement rectiligne;
la figure 10 représente, de manière schématique, en vue de face, une poulie dont le dispositif anti-retour est dans une position autorisant le déplacement avec le câble plié par la poulie,
la figure 11 illustre, de manière schématique, en vue de côté et en coupe dans le dispositif anti-retour selon un plan C-C, une poulie munie d'un dispositif anti-retour dans une position autorisant le déplacement, le câble étant sensiblement plié par la poulie,
la figure 12 illustre, de manière schématique, en perspective, un premier mode de réalisation d'une poulie avec un dispositif anti-retour,
la figure 13 illustre, de manière schématique, en vue de côté une poulie munie d'un dispositif anti-retour selon la figure 12,
les figures 14 et 15 illustrent, de manière schématique, en vue de dessus et en coupe dans le dispositif anti-retour selon le plan C-C, une poulie dont le dispositif anti-retour est dans une position de circulation ou dans une position de blocage.

### Description des modes de réalisation

Comme illustré sur les figures 1 à 7, un dispositif de poulie 1 comporte une paire de réas 2 ou galets qui sont avantageusement de structures identiques. La paire de réas 2 est montée en ligne. Les deux réas 2 possèdent une gorge de sorte que le montage en ligne des deux gorges définisse un axe de circulation d'un câble 3 dans la poulie. L'axe de circulation du câble 3 correspond ou est parallèle à l'axe longitudinal du câble 3.

Chaque réa 2 est monté à rotation sur un arbre 4, de préférence à rotation libre. Les deux arbres 4 sont fixés sur un étrier de support 5. L'étrier de support 5 est avantageusement en forme de U renversé. L'étrier de support 5 peut être un étrier de support métallique. L'étrier de support 5 peut être formé par une tôle déformée pour définir un U ou sensiblement un U. L'étrier de support 5 peut être réalisé par un assemblage de plusieurs éléments et par exemple des premier et second flasques. L'étrier de support 5 définit des première et seconde ailes 6 et 7.

Un tel dispositif est avantageusement utilisé pour le transport aérien d'une personne lors d'un passage en tyrolienne sur une corde ou un câble d'assurance (non représenté). La poulie 1 circule le long du câble 3 qui est fixe.

Les deux réas 2 sont montés mobiles en rotation au moyen de deux arbres de rotation 4. Les deux arbres de rotation 4 sont installés parallèlement l'un par rapport à l'autre. Les deux arbres de rotation 4 définissent deux axes de rotation différents. Les deux axes de rotation appartiennent avantageusement à un même plan qui divise chaque réa en deux parties égales.

Dans un mode de réalisation particulier, l'étrier 5 possède deux ailes opposées 6 et 7. Les deux arbres 4 sont avantageusement montés fixes sur les deux ailes 6 et 7.

La poulie 1 peut être réalisée sous différentes formes. Dans la configuration illustrée à la figure 1, la première aile 6 s'étend sous les réas 2. La première aile 6 est associée à un doigt mobile 8 qui coopère avec la deuxième aile 7 pour fermer un logement du câble 3 dans la poulie 1. Le doigt mobile 8 possède un bouton d'actionnement 9 qui est utilisé pour déverrouiller le doigt mobile 8 et le déplacer vers une position d'ouverture. Dans la position d'ouverture, le doigt mobile 8 est écarté de la deuxième aile 7 pour pouvoir y introduire ou y extraire le câble 3.

Dans la configuration illustrée à la figure 2, l'étrier de support 6 définit deux trous traversants qui autorisent le passage d'un mousqueton 10. Le mousqueton 10 s'installe entre les deux réas 2. L'ouverture du doigt mobile du mousqueton 10 permet d'y introduire ou d'y extraire le câble 3. Le mousqueton 10 passe au travers de l'étrier de support 5 ce qui définit la connexion mécanique entre le mousqueton 10 et le câble 3. Le mousqueton 10 est monté dans le trou traversant pour définir la connexion mécanique entre l'utilisateur et le câble 3. Lorsque l'utilisateur est suspendu au moyen du mousqueton 10, le mousqueton 10 appuie sur l'étrier de support 5 qui est retenu par le câble 3.

Dans tous les modes de réalisation illustré, la poulie 1 définit un logement d'insertion du câble 3, d'autres configurations sont possibles. La poulie 1 circule le long de l'axe longitudinal du câble 3 en prenant appui sur les deux réas 2, à l'intérieur des gorges.

La poulie 1 comporte un dispositif anti-retour 11 qui est configuré pour autoriser le déplacement de la poulie 1 par rapport au câble 3 dans un seul sens. Le dispositif anti-retour 11 autorise le déplacement de la poulie 1 par rapport au câble 3 selon l'axe longitudinal du câble 3 dans une premier sens appelé direction avant. Le dispositif anti-retour 11 interdit le déplacement de la poulie 1 par rapport au câble 3 dans un deuxième sens opposé au premier sens et appelé direction arrière.

Le dispositif anti-retour 11 est avantageusement fixé à l'étrier de support 5. De manière avantageuse, le dispositif anti-retour 11 est fixé démontable par rapport à l'étrier de support 5.

Comme illustré aux figures 3 à 7, le dispositif anti-retour 11 comporte un bloqueur 12 qui définit une rainure 13. Le bloqueur 12 possède des première et deuxième parois latérales 12a et 12b qui sont reliées l'une à l'autre par une paroi de fond de manière à définir la rainure 13. La rainure 13 coopère avec le câble 3 afin d'assurer le blocage de la poulie dans le sens arrière sans gêner la progression vers l'avant. La câble 3 circule à l'intérieur de la rainure 13.

Le bloqueur 12 est monté mobile entre une première position dite position de circulation et une deuxième position dite position de blocage. Dans la position de circulation, le bloqueur 12 autorise le déplacement entre le câble 3 et la poulie 1 dans la première direction. Dans la position de blocage, le bloqueur 12 appuie sur le câble 3 ce qui empêche la circulation de la poulie 1 dans la deuxième direction. Dans la position de blocage, le bloqueur 12 appuie sur les deux parois opposées du câble. Le bloqueur se place en arc-boutement afin de bloquer le câble dans la poulie.

Entre la première position et la deuxième position, le bloqueur 12 se déplace angulairement. Le déplacement du bloqueur 12 peut être une rotation pure, mais cela peut également être un mélange entre une rotation et une translation ou un mouvement plus complexe avec une rotation. Depuis la première position jusqu'à la deuxième position, au moins la première paroi latérale 12a du bloqueur 12 se déplace selon l'axe de circulation du câble 3 pour suivre de déplacement du câble 3, c'est-à-dire selon le deuxième sens. Il est possible que les deux parois latérales puissent se déplacer, mais il est avantageux que le déplacement de la deuxième paroi latérale 12b soit aussi réduit que possible pour assurer une bonne compacité du dispositif anti-retour 11.

Entre la première position et la deuxième position, la valeur du déplacement de la première paroi latérale 12a est différente de la valeur du déplacement de la deuxième paroi latérale 12b selon l'axe de circulation du câble 3. En d'autres termes, les première et deuxième parois latérales 12a et 12b se déplacent sur des distances différentes selon l'axe de circulation du câble 3 à cause de la rotation du bloqueur 12. La rotation du bloqueur 12 cause un décalage des parois latérales 12a et 12b selon l'axe de circulation du câble 3. En d'autres termes, les deux zones de contact entre le câble 3 et les parois latérales 12a et 12b appartiennent à deux plans perpendiculaires à l'axe longitudinal du câble distincts.

Entre la première position et la deuxième position, l'orientation du bloqueur 12 change. L'orientation du bloqueur 12 peut être représentée par la valeur de l'angle qui existe entre l'axe longitudinal du câble 3 et l'axe qui relie les deux parois latérales 12a et 12b. De préférence, la valeur de l'angle évolue continument en valeur absolue.

Il est avantageux de prévoir que le bloqueur 12 soit dépourvu d'un arbre de rotation qui relie le bloqueur à l'étrier de support ou au reste de la poulie.

Au fur et à mesure que le bloqueur 12 tourne, la distance accessible au câble 3 pour passer à l'intérieur de la rainure 13 diminue, les frottements augmentent jusqu'au moment où le bloqueur 12 s'immobilise sur le câble 3 et immobilise la poulie double 1.

Lorsque la poulie 1 se déplace selon la première direction, le câble 3 frotte sur l'une ou d'autre des parois latérales du bloqueur 12 ce qui cause le déplacement du bloqueur 12 vers la première position ou son maintien dans la première position qui est une position autorisant le déplacement. Dans le mode de réalisation illustré, lorsque la poulie 1 se déplace selon la première direction, le câble pousse le bloqueur 12 vers une butée dans une configuration où l'ouverture définit par la rainure 13 est maximale. Lorsque la poulie 1 se déplace selon la deuxième direction, à cause des frottements, le câble 3 applique un effort sur le bloqueur 12 pour le déplacer vers la deuxième position. La première paroi latérale 12a se déplace selon le deuxième sens. Les deux parois latérales se déplacent jusqu'à ce que la deuxième paroi latérale arrive sur une butée et soit bloquée. La première paroi latérale 12a continue de se déplacer à cause du câble 3 ce qui fait tourner le bloqueur 12. Le bloqueur 12 tourne jusqu'à ce que la deuxième paroi latérale 12b vienne en contact avec le câble 3 simultanément au contact entre le câble 3 et la première paroi 12a. Les côtés opposés du câble 3 sont en appui sur les première et deuxième parois latérales de sorte que le câble 3 soit en maintenu fixe par rapport au câble. La première paroi latérale vient en appui sur la butée ce qui bloque le bloqueur 12 et bloque la poulie 1 sur le câble 3. Le bloqueur 12 ne peut plus tourner ce qui bloque le déplacement de la poulie par rapport au câble 3.

La rotation de la rainure 13 s'effectue autour d'un axe qui passe à travers le câble 3, c'est-à-dire qui se trouve entre les deux parois latérales de la rainure 13. La valeur de l'angle de rotation pour obtenir le blocage du câble est définie par le diamètre du câble et la largeur de la rainure. Ainsi, un bloqueur 12 est en mesure d'assurer le blocage de plusieurs diamètres de câble. Cependant, pour augmenter la réactivité du bloqueur 12 et/ou pour assurer sa compacité (c'est-à-dire limiter la plage angulaire pour obtenir le blocage du câble le plus mince), il est avantageux d'utiliser des rainures adaptées à des gammes de câbles 3. Pour augmenter la versatilité de la poulie, il est avantageux de former une première rainure avec une première largeur à une extrémité et de former une deuxième rainure avec une deuxième largeur à l'autre extrémité du bloqueur. Pour s'adapter au diamètre du câble, il suffit de retourner le bloqueur 12 pour passer d'une rainure à l'autre.

De manière avantageuse, dans la position de circulation, les deux parois latérales de la rainure 13 ne viennent pas en contact simultanément avec le câble 3 ce qui réduit fortement le frottement provoqué par la poulie dans son déplacement selon le premier sens. La largeur de la rainure 13 est légèrement supérieure au diamètre du câble 3.

La poulie 1 est destinée à coopérer avec un câble de diamètre D. Le diamètre est avantageusement compris entre 12mm et 13mm. De manière conventionnelle, les parcs aventures sont équipés avec des câbles de 12mm, de 12,7mm et/ou de 13mm. Dans un mode de réalisation avantageux, la distance qui sépare les deux parois latérales de la rainure 13 est supérieure au diamètre D sur une distance au moins égale à la moitié du diamètre et préférentiellement inférieure à deux fois le diamètre. De cette manière, le bloqueur 12 vient en contact du câble 3 sur les deux côtés opposés diamétralement dans la position de blocage. Cette configuration permet d'avoir un bloqueur 12 particulièrement efficace et notamment plus efficace qu'une configuration de rainure 13 qui est plus restreinte.

Il est particulièrement avantageux de prévoir que la rainure 13 soit configurée pour que la paroi de fond vienne en contact du câble 13 dans la première position, dans la deuxième position et entre ces deux positions. Il est préférable que le bloqueur 12 soit monté mobile perpendiculairement au plan contenant les axes de rotation des réas 2 et que les parois latérales s'étendent selon un axe perpendiculaire au plan contenant les axes de rotation des réas 2.

Comme illustré aux figures 4 et 5, il est avantageux que le bloqueur soit monté libre de mouvement selon une direction perpendiculaire à l'axe de circulation du câble et perpendiculaire à un axe qui relie les deux faces latérales ce qui permet lors de la circulation de la poulie dans le premier sens de circulation d'avoir un bloqueur mobile pour réduire les forces de frottement liées au bloqueur 12 dans le premier sens de circulation. Comme illustré aux figures 8, 9, 10 et 11, la liberté de mouvement du bloqueur 12 par rapport au câble permet de conserver une position de blocage indépendamment de la déformation du câble lié à la poulie. Les figures 9 et 11 montrent le déplacement vertical du bloqueur imposé par la déformation du câble. Le bloqueur reste dans une position autorisant le déplacement et le déplacement du bloqueur ne modifie pas l'engagement de la position de blocage, à la différence de l'art antérieur.

Comme illustré aux figures 4 et 5, il est également avantageux que le bloqueur soit monté libre de mouvement dans un plan perpendiculaire à l'axe de circulation du câble selon la direction reliant les faces latérales ce qui permet lors de la circulation de la poulie dans le premier sens de circulation d'avoir un bloqueur mobile pour réduire les forces de frottement liées au bloqueur 12 dans le premier sens de circulation.

De manière avantageuse, le dispositif anti-retour 11 définit un boitier 14 qui contient le bloqueur 12. Le bloqueur 12 est monté mobile dans le boitier 14. Le bloqueur 12 définit des butés qui limitent le déplacement du bloqueur 12 dans la première position et dans la deuxième position. La position des butés définit la valeur du déplacement angulaire du bloqueur 12 entre les première et deuxième positions.

Dans le mode de réalisation illustré, le boitier 14 est configuré pour définir un jeu fonctionnel avec le bloqueur 12. Le jeu fonctionnel autorise un déplacement du bloqueur 12 perpendiculairement à l'axe de circulation du câble 3 et avantageusement parallèlement à l'axe de rotation des réas 2. Le jeu fonctionnel permet d'adapter la position de la rainure 13 par rapport à la position du câble 3 et par rapport au boitier. Le jeu fonctionnel permet de limiter le frottement entre le bloqueur 12 et le câble 3 lorsque la poulie 1 se déplace dans le sens avant tout en assurant un contact continu ou quasi-continu entre le bloqueur 12 et le câble 3.

Il est également avantageux de prévoir qu'un autre jeu fonctionnel existe entre le câble 3 et le bloqueur 12 selon une direction parallèle à l'axe de rotation du bloqueur 12 et dans un plan perpendiculaire à l'axe longitudinal du câble 3. Le jeu fonctionnel permet d'autoriser un déplacement libre du bloqueur au-dessus du câble 3 lors du déplacement de la poulie. Le poids du bloqueur 12 appuie le bloqueur 12 sur le câble 3 ce qui permet d'assurer un contact continu ou quasi-continu entre le bloqueur 12 et le câble 3. Le poids du bloqueur 12 assure un frottement suffisant avec le câble 3 pour détecter le sens de déplacement du câble 3 et modifier la position du bloqueur 12 en conséquence. Le jeu fonctionnel autorise une translation du bloqueur perpendiculairement à l'axe de circulation du câble 3 et avantageusement perpendiculaire au plan contenant les axes de rotation des réas 2.

Lors de son déplacement, la position du câble dans la poulie change selon les mouvements de l'utilisateur, les deux jeux fonctionnels assurent un contact continu ou quasi-continu entre le câble 3 et le bloqueur 12 sans introduire un frottement important.

Dans un mode de réalisation particulier, le bloqueur 12 est monté mobile autour d'un axe de rotation qui est perpendiculaire à l'axe longitudinal du câble 3 et perpendiculaire à l'axe de rotation des réas 2. L'axe de rotation du bloqueur 12 est perpendiculaire au plan contenant les axes de rotation des deux axes de rotation quand les réas 2 sont identiques. Ce mode de réalisation est plus efficace que la configuration où la rainure est tournée de 90° dans le plan perpendiculaire à l'axe de circulation du câble 3 car le poids du bloqueur 12 ne génère pas une force imposant un contact continu ou quasi-continu de la même paroi latérale sur le câble 3.

Lorsque la poulie 1 circule dans la direction avant, le bloqueur 12 frotte sur le câble 3 ce qui pousse le bloqueur 12 contre des première et deuxième butées 15a, 15b des parois latérales du boitier 14 de sorte que le bloqueur 12 se trouve dans la position de circulation. Lorsque la poulie 1 cherche à circuler dans la direction arrière, le bloqueur 12 frotte sur le câble 3 ce qui pousse le bloqueur 12 contre des troisième et quatrième butées 15c et 15d. Une des parois latérales du bloqueur 12 se déplace sur une courte distance ou ne se déplace pas ou quasiment pas alors que l'autre paroi latérale se déplace sur une distance beaucoup plus longue pour réaliser le déplacement angulaire du bloqueur 12.

Le boitier 14 définit des première et troisième butés 15a et 15c qui limitent le déplacement de la première paroi latérale 12a du bloqueur 12 selon l'axe de circulation du câble 3. Les butées 15a et 15c sont séparées par la première paroi latérale 12a. Les deuxième et quatrième butés 15b et 15d limitent le déplacement de la deuxième paroi latérale 12b du bloqueur 12 selon l'axe de circulation du câble 3. Les butées 15b et 15d sont séparées par la deuxième paroi latérale 12b.

La distance entre les deuxième et quatrième butées 15b et 15d est inférieure à la distance entre les première et troisième butées 15a et 15c selon l'axe de circulation du câble 3. De manière avantageuse, la distance entre les deuxième et quatrième butées 15b et 15d définit un faible jeu fonctionnel de sorte le bloqueur 12 puisse se déplacer selon l'axe de circulation du câble 3 par exemple sur 1mm ou 2mm.

Dans une configuration avantageuse, le boitier 14 est monté fixe par rapport à l'étrier 5 lorsque le bloqueur 12 se déplace entre la première position et la deuxième position. Cette configuration assure un meilleur fonctionnement du bloqueur. Par exemple, le boitier 14 est fixé à l'étrier 5 au moyen d'une vis 15.

Préférentiellement, le boitier 14 est configuré pour empêcher la rotation du bloqueur 12 perpendiculairement à l'axe de circulation du câble 3 et parallèlement à l'axe de rotation des réas 2. Dans la configuration illustrée, le boitier 14 est monté amovible par rapport à l'étrier de support 5. Cela permet de former une poulie double qui peut être pourvue ou dépourvue du système anti-retour 11.

Le bloqueur 12 est avantageusement formé par une plaque métallique, par exemple une plaque d'acier qui définit la rainure 13. Le bloqueur peut se présenter sous la forme d'une plaque plane.

Le boitier 14 est avantageusement fermé par un capot 16.

Dans les modes de réalisation illustrés, le bloqueur 12 est formé par deux faces opposées parallèles et le boitier 14 définit un plan d'appui perpendiculaire à l'axe de circulation du câble 3. Lors du déplacement de la poulie selon le premier sens de déplacement, le câble pousse le bloqueur contre le plan d'appui. D'autres formes de bloqueurs sont possibles en coopération avec un plan d'appui qui s'écarte d'une position perpendiculaire pour obtenir la première position et la deuxième position.

La configuration illustrée est dépourvue de ressort poussant ou tirant sur le bloqueur afin de gagner en compacité. Cependant, il est possible de prévoir l'utilisation d'un ressort qui est configuré pour pousser ou tirer sur le bloqueur 12 afin de le placer dans la deuxième position en l'absence de sollicitation. Lorsque la poulie est sollicitée pour se déplacer selon le premier sens de déplacement, le câble 3 contraint le ressort et modifie l'ouverture angulaire de la rainure. Ce mode de réalisation est moins avantageux que le précédent car le ressort fait que le bloqueur 12 frotte continûment sur le câble.

Les figures 12, 13, 14 et 15 illustrent un mode de réalisation particulier d'une poulie évoquée plus haut. La poulie possède un bloqueur 12 monté à rotation et préférentiellement uniquement monté à rotation. Dans le mode de réalisation illustré, l'axe de rotation est défini par un arbre de rotation 17 monté à une extrémité du bloqueur 12. La boitier 14 définit une cavité coopérant avec l'arbre 17 pour définir la rotation du bloqueur 12 perpendiculairement à l'axe longitudinal du câble et préférentiellement perpendiculairement ou quasi perpendiculairement à l'axe de rotation des galets 2.

La figure 14 illustre la circulation en marche avant de la poulie par rapport au câble 3. Le sens de circulation est représenté par la flèche. La figure 15 illustre la circulation en marche arrière de la poulie par rapport au câble 3. Le sens de circulation recherché est représenté par la flèche.

Lorsque la poulie circule vers l'avant, le câble pousse le bloqueur contre le boitier de sorte que l'ouverture aménagée dans le bloqueur 12 soit supérieure ou égale au diamètre du câble 3. La poulie peut se déplacer le long du câble avec un frottement faible induit par le bloqueur 12. Au contraire, lorsque la poulie cherche à se déplacer dans l'autre sens, les frottements entre le câble et le bloqueur poussent le bloqueur pour s'éloigner de la paroi latérale d'extrémité du boitier. Le bloqueur 12 tourne ce qui réduit la largeur effective de la rainure 13. Plus le bloqueur 12 tourne et plus la largeur diminue ce qui augmente les frottements jusqu'à ce que le bloqueur bloque la poulie sur le câble. Comme pour les configurations précédentes, le bloqueur peut définir deux largeurs de rainure 13 différentes pour s'adapter à au moins deux diamètres différents de câble 3. Il est avantageux que le boitier définisse une cavité ayant une section sensiblement circulaire pour recevoir un arbre de rotation ayant une section sensiblement circulaire.

Comme pour les modes de réalisation précédents, le boitier 14 peut définir des première et deuxième butées 15a, 15b qui fixent la position du bloqueur dans la position autorisant la circulation en avant de la poulie. Il est également possible que le boitier définisse une troisième buée 15c et une quatrième butée 15d. Cependant, il est préférable que la cavité définisse un arc de cercle s'étendant sur plus de la moitié du cercle pour maintenir l'arbre de rotation dans la cavité lorsque le câble tire sur l'arbre de rotation pour causer la rotation du bloqueur 12. Les figures 14 et 15 représentent une cavité formant au moins ¾ d'un cercle et qui maintient l'arbre de rotation du bloqueur dans la cavité.

Comme indiqué plus haut, ce mode de réalisation permet d'avoir un bloqueur qui se déplace en rotation autour de l'axe de rotation défini par la cavité et l'arbre de rotation. Cela autorise également le déplacement en translation du bloqueur selon l'axe longitudinal de la cavité et du bloqueur.

## Revendications

1. Poulie (1) destinée à se déplacer selon un axe longitudinal d'un câble (3) d'un premier diamètre comprenant :
- une paire de réas (2) disposés en ligne, la paire de réas (2) possédant des gorges définissant un axe de circulation du câble (3) dans la poulie (1) et correspondant à l'axe longitudinal du câble (3),
- un bloqueur (12) mobile entre une première position autorisant le déplacement de la poulie (1) selon l'axe longitudinal du câble (3) selon un premier sens et une deuxième position empêchant le déplacement de la poulie (1) selon un deuxième sens opposé, le bloqueur (12) définissant une rainure (13) destinée à coopérer avec le câble (3), la rainure (13) comportant des première et deuxième parois latérales opposées (12a, 12b) reliées par une paroi de fond, le bloqueur (12) étant disposé de sorte que l'axe de circulation du câble (3) passe entre les deux parois latérales (12a, 12b),
poulie (1) **caractérisée en ce qu'**au moins la première paroi latérale (12a) est mobile selon l'axe de circulation du câble (3) et **en ce que** le déplacement du bloqueur (12) entre la première position et la deuxième position correspond à un déplacement de la première paroi latérale (12a) selon le deuxième sens pour décaler les première et deuxième parois latérales (12a, 12b) le long de l'axe de circulation du câble (3) et bloquer la poulie (1) sur le câble (3) par arc-boutement.

2. Poulie (1) selon la revendication 1 dans laquelle le bloqueur (12) est monté libre selon une direction perpendiculaire à l'axe de circulation du câble (3) et perpendiculaire aux axes de rotation des réas (2), le poids du bloqueur (12) entrainant une des parois latérales (12a, 12b) de la rainure (13) ou la paroi de fond vers l'axe de circulation du câble (3).

3. Poulie (1) selon la revendication 2 dans laquelle le bloqueur (12) est agencé de sorte que le poids du bloqueur (12) rapproche la paroi de fond et l'axe de circulation du câble (3).

4. Poulie (1) selon l'une des revendications précédentes, dans laquelle la première et la deuxième parois latérales (12a, 12b) sont montées mobiles selon l'axe de circulation du câble (3), lorsque le bloqueur (12) se déplace depuis la première position jusqu'à la deuxième position, la distance de déplacement de la première paroi latérale (12a) est supérieure à la distance de déplacement de la deuxième distance selon l'axe de circulation du câble (3).

5. Poulie (1) selon l'une des revendications précédentes configurée pour coopérer avec un câble (3) d'un premier diamètre et dans laquelle la distance de séparation entre les première et deuxième parois latérales (12a, 12b) est supérieure au premier diamètre au moins sur une hauteur supérieure à la moitié du premier diamètre de sorte que les première et deuxième parois latérales (12a, 12b) soient séparées par un diamètre du câble (3) dans la première position et dans la deuxième position.

6. Poulie (1) selon l'une des revendications précédentes, comportant un boitier (14) logeant le bloqueur (12), le boitier (14) définissant des butées (15a, 15b) limitant le déplacement de la première paroi latérale (12a) et de la deuxième paroi latérale (12b) selon l'axe de circulation du câble (3) dans le premier sens.

7. Poulie (1) selon la revendication précédente dans laquelle le boitier (14) et le bloqueur (12) définissent un jeu fonctionnel selon une direction passant par les deux parois latérales (12a, 12b) de la rainure (13) et l'axe de circulation du câble (3).

8. Poulie (1) selon l'une des revendications 6 et 7 dans laquelle le boitier (14) et le bloqueur (12) définissent un jeu fonctionnel selon une direction passant par la paroi de fond et l'axe de circulation du câble (3).

9. Poulie (1) selon l'une quelconque des revendications 6 à 8, dans laquelle le bloqueur (12) est monté amovible par rapport au boitier (14).

10. Poulie (1) selon l'une quelconque des revendications 6 à 9, dans laquelle le boitier (14) interdit la rotation du bloqueur (12) autour d'un axe de rotation parallèle aux axes de rotation des réas (2).

11. Poulie (1) selon l'une quelconque des revendications 6 à 10, dans laquelle le boitier (14) est monté immobile par rapport à un étrier de support (5) supportant les réas (2) lorsque le bloqueur (12) se déplace entre la première et la deuxième positions.

12. Poulie (1) selon l'une quelconque des revendications 6 à 11, dans laquelle le boitier (14) est monté amovible par rapport à un étrier de support (5) supportant les réas (2).

13. Poulie (1) selon l'une quelconque des revendications 6 à 12, dans laquelle le boitier (14) définit des première et troisième butées (15a, 15c) limitant le déplacement de la première paroi latérale (12a) du bloqueur (12) selon l'axe de circulation du câble (3) et des deuxième et quatrième butées (15b, 15d) limitant le déplacement de la deuxième paroi latérale (12b) du bloqueur (12) selon l'axe de circulation du câble (3), la distance entre les deuxième et quatrième butées (15b, 15d) étant inférieure à la distance entre les première et troisième butées (15a, 15c) selon l'axe de circulation du câble (3).

14. Poulie (1) selon l'une quelconque des revendications 6 à 13, dans laquelle le boitier (14) définit des première et deuxième butées (15a, 15b) configurées pour former un plan d'appui du bloqueur (12) dans la première position perpendiculaire à l'axe de circulation.

15. Poulie (1) selon l'une quelconque des revendications 6 à 11, dans laquelle le boitier (14) définit une cavité coopérant avec un arbre de rotation (17) monté sur le bloqueur (12), la cavité et l'arbre de rotation imposant une rotation du bloqueur (12) lorsque le bloqueur (12) bloque la poulie (1) sur le câble (3) par arc-boutement.

## Patentansprüche

1. Seilrolle (1), die dazu bestimmt ist, sich entlang einer Längsachse eines Seils (3) zu bewegen, das einen ersten Durchmesser aufweist, umfassend:
- ein Paar in Reihe angeordneter Seilscheiben (2), wobei das Paar Seilscheiben (2) Kehlen aufweist, die eine Durchlaufachse des Seils (3) in der Seilrolle (1) definieren und der Längsachse des Seils (3) entsprechen,
- einen Blockierer (12), der zwischen einer ersten Position, die die Bewegung der Seilrolle (1) entlang der Längsachse des Seils (3) in einer ersten Richtung zulässt, und einer zweiten Position beweglich ist, die die Bewegung der Seilrolle (1) in einer zweiten, entgegengesetzten Richtung verhindert, wobei der Blockierer (12) eine Nut (13) definiert, die dazu bestimmt ist, mit dem Seil (3) zusammenzuwirken, die Nut (13) eine erste und eine zweite gegenüberliegende Seitenwand (12a, 12b) umfasst, die durch eine Bodenwand verbunden sind, wobei der Blockierer (12) derart angeordnet ist, dass die Durchlaufachse des Seils (3) zwischen den beiden Seitenwänden (12a, 12b) verläuft,
wobei die Seilrolle (1) **dadurch gekennzeichnet ist, dass** mindestens die erste Seitenwand (12a) entlang der Durchlaufachse des Seils (3) beweglich ist, und dass die Bewegung des Blockierers (12) zwischen der ersten Position und der zweiten Position einer Bewegung der ersten Seitenwand (12a) in der zweiten Richtung entspricht, um die erste und die zweite Seitenwand (12a, 12b) entlang der Durchlaufachse des Seils (3) zu verschieben und die Seilrolle (1) durch Selbsthemmung am Seil (3) zu blockieren.

2. Seilrolle (1) nach Anspruch 1, wobei der Blockierer (12) in einer Richtung senkrecht zur Durchlaufachse des Seils (3) und senkrecht zu den Drehachsen der Seilscheiben (2) frei montiert ist, wobei das Gewicht des Blockierers (12) eine der Seitenwände (12a, 12b) der Nut (13) oder die Bodenwand zur Durchlaufachse des Seils (3) hin mitnimmt.

3. Seilrolle (1) nach Anspruch 2, wobei der Blockierer (12) derart angeordnet ist, dass das Gewicht des Blockierers (12) die Bodenwand und die Durchlaufachse des Seils (3) näher zueinander bringt.

4. Seilrolle (1) nach einem der vorherigen Ansprüche, wobei die erste und die zweite Seitenwand (12a, 12b) entlang der Durchlaufachse des Seils (3) beweglich montiert sind, wenn der Blockierer (12) sich von der ersten Position in die zweite Position bewegt, wobei der Bewegungsabstand der ersten Seitenwand (12a) größer ist als der Bewegungsabstand des zweiten Abstands entlang der Durchlaufachse des Seils (3).

5. Seilrolle (1) nach einem der vorherigen Ansprüche, die dazu konfiguriert ist, mit einem Seil (3) zusammenzuwirken, das einen ersten Durchmesser aufweist, und wobei der Trennungsabstand zwischen der ersten und der zweiten Seitenwand (12a, 12b) mindestens über eine Höhe, die größer ist als die Hälfte des ersten Durchmessers, größer als der erste Durchmesser ist, so dass die erste und die zweite Seitenwand (12a, 12b) in der ersten Position und in der zweiten Position um einen Durchmesser des Seils (3) getrennt sind.

6. Seilrolle (1) nach einem der vorherigen Ansprüche, umfassend ein Gehäuse (14), das den Blockierer (12) aufnimmt, wobei das Gehäuse (14) Anschläge (15a, 15b) definiert, die die Bewegung der ersten Seitenwand (12a) und der zweiten Seitenwand (12b) entlang der Durchlaufachse des Seils (3) in der ersten Richtung begrenzen.

7. Seilrolle (1) nach dem vorherigen Anspruch, wobei das Gehäuse (14) und der Blockierer (12) in einer Richtung, die durch die beiden Seitenwände (12a, 12b) der Nut (13) und die Durchlaufachse des Seils (3) verläuft, ein Funktionsspiel definieren.

8. Seilrolle (1) nach einem der Ansprüche 6 und 7, wobei das Gehäuse (14) und der Blockierer (12) in einer Richtung, die durch die Bodenwand und die Durchlaufachse des Seils (3) verläuft, ein Funktionsspiel definieren.

9. Seilrolle (1) nach einem der Ansprüche 6 bis 8, wobei der Blockierer (12) in Bezug auf das Gehäuse (14) abnehmbar montiert ist.

10. Seilrolle (1) nach einem der Ansprüche 6 bis 9, wobei das Gehäuse (14) die Drehung des Blockierers (12) um eine Drehachse parallel zu den Drehachsen der Seilscheiben (2) verhindert.

11. Seilrolle (1) nach einem der Ansprüche 6 bis 10, wobei das Gehäuse (14) in Bezug auf einen die Seilscheiben (2) tragenden Haltebügel (5) unbeweglich montiert ist, wenn der Blockierer (12) sich zwischen der ersten und der zweiten Position bewegt.

12. Seilrolle (1) nach einem der Ansprüche 6 bis 11, wobei das Gehäuse (14) in Bezug auf einen die Seilscheiben (2) tragenden Haltebügel (5) abnehmbar montiert ist.

13. Seilrolle (1) nach einem der Ansprüche 6 bis 12, wobei das Gehäuse (14) einen ersten und einen dritten Anschlag (15a, 15c) definiert, die die Bewegung der ersten Seitenwand (12a) des Blockierers (12) entlang der Durchlaufachse des Seils (3) begrenzen, und einen zweiten und einen vierten Anschlag (15b, 15d), die die Bewegung der zweiten Seitenwand (12b) des Blockierers (12) entlang der Durchlaufachse des Seils (3) begrenzen, wobei der Abstand zwischen dem zweiten und dem vierten Anschlag (15b, 15d) kleiner ist als der Abstand zwischen dem ersten und dem dritten Anschlag (15a, 15c) entlang der Durchlaufachse des Seils (3).

14. Seilrolle (1) nach einem der Ansprüche 6 bis 13, wobei das Gehäuse (14) einen ersten und einen zweiten Anschlag (15a, 15b) definiert, die dazu konfiguriert sind, in der ersten Position senkrecht zur Durchlaufachse eine Auflageebene für den Blockierer (12) zu bilden.

15. Seilrolle (1) nach einem der Ansprüche 6 bis 11, wobei das Gehäuse (14) einen Hohlraum definiert, der mit einer Drehwelle (17) zusammenwirkt, die am Blockierer (12) montiert ist, wobei der Hohlraum und die Drehwelle eine Drehung des Blockierers (12) erzwingen, wenn der Blockierer (12) die Seilrolle (1) durch Selbsthemmung am Seil (3) blockiert.

## Claims

1. Pulley (1) designed to move along a longitudinal axis of a cable (3) of a first diameter comprising :
- a pair of sheaves (2) arranged in line, the pair of sheaves (2) having grooves defining an axis of circulation of the cable (3) in the pulley (1) and corresponding to the longitudinal axis of the cable (3),
- a blocker (12) movable between a first position allowing displacement of the pulley (1) along the longitudinal axis of the cable (3) in a first direction and a second position preventing displacement of the pulley (1) in a opposite second direction, the blocker (12) defining a groove (13) designed to cooperate with the cable (3), the groove (13) comprising first and second opposite side walls (12a, 12b) connected by a bottom wall, the blocker (12) being arranged so that the axis of circulation of the cable (3) passes between the two side walls (12a, 12b),
pulley (1) **characterized in that** at least the first side wall (12a) is movable along the axis of circulation of the cable (3) and **in that** the displacement of the blocker (12) between the first position and the second position corresponds to a displacement of the first side wall (12a) in the second direction to shift the first and second side walls (12a, 12b) along the axis of circulation of the cable (3) and block the pulley (1) on the cable (3) by overcentring.

2. Pulley (1) according to claim 1 wherein the blocker (12) is mounted freely in a direction perpendicular to the axis of circulation of the cable (3) and perpendicular to the axes of rotation of the sheaves (2), the weight of the blocker (12) driving one of the side walls (12a, 12b) of the groove (13) or the bottom wall towards the axis of circulation of the cable (3).

3. Pulley (1) according to claim 2 wherein the blocker (12) is arranged so that the weight of the blocker (12) brings the bottom wall and the axis of circulation of the cable (3) closer together.

4. Pulley (1) according to one of the preceding claims, wherein the first and second side walls (12a, 12b) are mounted so as to be movable along the axis of circulation of the cable (3), when the blocker (12) moves from the first position to the second position, the distance of movement of the first side wall (12a) is greater than the distance of movement of the second distance along the axis of circulation of the cable (3).

5. Pulley (1) according to one of the preceding claims configured to cooperate with a cable (3) of a first diameter and wherein the separation distance between the first and second side walls (12a, 12b) is greater than the first diameter at least over a height greater than half the first diameter so that the first and second side walls (12a, 12b) are separated by a diameter of the cable (3) in the first position and in the second position.

6. Pulley (1) according to one of the preceding claims, comprising a housing (14) housing the blocker (12), the housing (14) defining stops (15a, 15b) limiting the displacement of the first side wall (12a) and the second side wall (12b) along the axis of circulation of the cable (3) in the first direction.

7. Pulley (1) according to the preceding claim wherein the housing (14) and the blocker (12) define a functional clearance in a direction passing through the two side walls (12a, 12b) of the groove (13) and the axis of circulation of the cable (3).

8. Pulley (1) according to one of claims 6 and 7 wherein the housing (14) and the blocker (12) define a functional clearance in a direction passing through the bottom wall and the axis of circulation of the cable (3).

9. Pulley (1) according to any one of claims 6 to 8, wherein the blocker (12) is removably mounted with respect to the housing (14).

10. Pulley (1) according to any one of claims 6 to 9, wherein the housing (14) prevents rotation of the blocker (12) about an axis of rotation parallel to the axes of rotation of the sheaves (2).

11. Pulley (1) according to any one of claims 6 to 10, wherein the housing (14) is mounted stationary relative to a support bracket (5) supporting the sheaves (2) when the blocker (12) moves between the first and second positions.

12. Pulley (1) according to any one of claims 6 to 11, wherein the housing (14) is removably mounted relative to a support bracket (5) supporting the sheaves (2).

13. Pulley (1) according to any one of claims 6 to 12, wherein the housing (14) defines first and third stops (15a, 15c) limiting the displacement of the first side wall (12a) of the blocker (12) along the axis of circulation of the cable (3) and second and fourth stops (15b, 15d) limiting the displacement of the second side wall (12b) of the blocker (12) along the axis of circulation of the cable (3), the distance between the second and fourth stops (15b, 15d) being less than the distance between the first and third stops (15a, 15c) along the axis of circulation of the cable (3).

14. Pulley (1) according to any one of claims 6 to 13, wherein the housing (14) defines first and second stops (15a, 15b) configured to form a bearing plane for the blocker (12) in the first position perpendicular to the axis of circulation.

15. Pulley (1) according to any one of claims 6 to 11, wherein the housing (14) defines a cavity cooperating with a rotation shaft (17) mounted on the blocker (12), the cavity and the rotation shaft imposing a rotation of the blocker (12) when the blocker (12) blocks the pulley (1) on the cable (3) by overcentring.
